# EUROPÄISCHE PATENTSCHRIFT

(11) **EP 2 981 954 B1**
(45) Veröffentlichungstag und Bekanntmachung des Hinweises auf die Patenterteilung: **31.05.2017**
(21) Anmeldenummer: 14739950.5
(22) Anmeldetag: 04.04.2014
(51) Int. Cl.: G10D 9/02, G10D 7/06

(54) **VORRICHTUNG ZUM BEFESTIGEN EINES EINFACHROHRBLATTES AN DEM MUNDSTÜCK EINES EINFACHROHRBLATTBLASINSTRUMENTS**
DEVICE FOR FASTENING A SINGLE REED TO THE MOUTHPIECE OF A SINGLE-REED WIND INSTRUMENT
DISPOSITIF SERVANT À FIXER UNE ANCHE TUBULAIRE SIMPLE AU NIVEAU DE L'EMBOUT D'UN INSTRUMENT À VENT À ANCHE TUBULAIRE SIMPLE

(30) Priorität: 05.04.2013 IT BZ20130020; 01.04.2014 IT BZ20140015
(43) Veröffentlichungstag der Anmeldung: 10.02.2016
(73) Patentinhaber: Pellizzari, Alberto, 38089 Frazione Lodrone, Storo (TN) (IT)
(72) Erfinder: Pellizzari, Alberto, 38089 Frazione Lodrone, Storo (TN) (IT)
(86) Internationale Anmeldenummer: PCT/IT2014/000104
(87) Internationale Veröffentlichungsnummer: WO 2014/162325

(56) Entgegenhaltungen:
- DE-U1-202008 012 709
- JP-A- 2006 163 382
- US-A- 5 648 623
- US-B1- 8 217 248

## Beschreibung

### Technisches Gebiet

Die Erfindung betrifft eine Vorrichtung zum Befestigen eines Einfachrohrblattes am Mundstück eines Einfachrohrblattblasinstruments gemäß dem Oberbegriff von Anspruch 1. Das Saxophon und die Klarinette sind zum Beispiel ein Einfachrohrblattblasinstrument.

Eine solche Vorrichtung muss zwei in Gegensatz zueinander stehende Bedürfnisse befriedigen: sie muss an erster Stelle gewährleisten, dass das Einfachrohrblatt stabil und zuverlässig am Mundstück befestigt ist und an zweiter Stelle muss sie gleichzeitig dem Einfachrohrblatt erlauben frei schwingen zu können, da um so mehr das Einfachrohrblatt frei schwingen kann, desto besser wird die Qualität der Obertöne sein, aus denen die Klangfarbe des vom Blasinstruments abgegebenen Tons besteht.

Die Vorrichtung befestigt das Einfachrohrblatt am Mundstück eines Einfachrohrblattblasinstruments indem sie, mit dafür vorgesehenen Befestigungsmittel mit denen sie versehen ist, den oberen Oberflächenbereichs des Einfachrohrblattes gegen den unteren Oberflächenbereich des Mundstücks drückt. Die Wirkungskraft dieser Befestigungsmittel wird durch dafür vorgesehene Regulierungsmittel geregelt, mit denen die Vorrichtung versehen ist.

Hierzu soll beachten werden, dass die Mühelosigkeit mit der ein Musiker, unabhängig von seinem Können, in der Lage ist einen Ton aus dem Einfachrohrblattblasinstrument auszustoßen, von der Kraft abhängt mit der das Einfachrohrblatt gegen das Mundstück gedrückt wird, d.h. von der Wirkungskraft der Befestigungsmittel. Im Allgemeinen, je größer diese Kraft ist, desto schwieriger ist es Töne aus dem Blasinstrument auszustoßen, sodaß der Ansatz, d.h. die Anfangsphase der Klängefolge, reaktionsfähiger ist, die rhythmische Antwort des Blasinstruments schnell ist und die Töne dazu neigen hell zu sein. Im Gegenteil, je kleiner diese Kraft ist, desto leichter ist es Töne aus dem Blasinstrument auszustoßen, sodaß der Ansatz weicher ist, die rhythmische Antwort des musikalischen Instruments langsam ist und die Töne dazu neigen gedämpft zu sein.

### Stand der Technik

US 5,648,623 zeigt eine Vorrichtungzum zum Befestigen eines Einfachrohrblattes an dem Mundstück eines Einfachrohrblattblasinstruments gemäß dem Oberbegriff des Anspruches 1.

Bei dieser bekannter Vorrichtung üben die Befestigungsmittel auf dem unteren Oberflächenbereich des Einfachrohrblattes eine den oberen Oberflächenbereich des Einfachrohrblattes gegen den unteren Oberflächenbereich des Mundstücks drückende Befestigungskraft aus und sie umfassen mindestens eine Schnur. Diese mindestens eine Schnur ist derart angeordnet, dass sie sich mindestens entlang dem unteren Oberflächenbereich des Einfachrohrblattes und entlang den seitlichen Oberflächenbereichen des Mundstücks erstreckt. Die Regulierungsmittel dieser bekannten Vorrichtung, welche die Intensität der Kraft regulieren müssen, die die Befestigungsmittel auf dem Einfachrohrblatt aufbringen, bestehen aus Mitteln zum Erzeugen einer Zugkraft verstellbarer Intensität in der mindestens einen Schnur. Diese Mitteln zum Erzeugen einer Zugkraft verstellbarer Intensität in der mindestens einen Schnur umfassen ihrerseits:
ein Auflageelement, das mit einer Berührungsfläche auf dem oberen Oberflächenbereich des Mundstücks aufliegt;
ein aktives Element, das mit einer Vielzahl von Aufnahmen versehen ist, in denen sich Abschnitte der mindestens einen Schnur erstrecken und / oder in denen die Enden der mindestens einen Schnur verankert sind;
Verschiebungsmittel, die sowohl mit dem Auflageelement als auch mit dem aktiven Element zusammenwirken und auf das aktive Element wirken, um es entlang eine radiale Richtung des Mundstücks in beiden Richtungen zu verschieben, wobei die fortschreitende entlang besagte radiale Richtung sich vom Mundstück weg entfernende Bewegung des aktiven Elements eine gleiche fortschreitende durch Mitnahme verursachte Bewegung besagter Abschnitte bzw. besagter Enden der mindestens einen Schnur verursacht und dadurch in der mindestens einen Schnur eine Zugkraft erzeugt, deren Intensität entsprechend dem Wachstum der Bewegung fortschreitend größer wird.

Diese bekannte Vorrichtung unterscheidet sich von allen anderen Vorrichtungen des Standes der Technik, dadurch dass die Befestigungsmittel mindestens eine Schnur umfassen und dass daher die Regulierungsmittel Mittel zum Erzeugen einer Zugkraft verstellbarer Intensität in der mindestens einen Schnur umfassen. In den anderen Vorrichtungen des Standes der Technik umfassen nämlich die Befestigungsmittel steife Elemente, aber diese steife Elemente schränken die Schwingungsfreiheit des Einfachrohrblattes ein.

In der bekannten Vorrichtung gemäß dem Oberbegriff des Anspruches 1 hingegen, um die Einschränkungsprobleme der Schwingungsfreiheit des Einfachrohrblattes zu vermeiden, die von der Anwesenheit der metallischen Elementen in den Befestigungsmittel verursacht werden, nützt man die Tatsache aus, dass die Schnur nicht steif ist

Die aus US 5,648,623 bekannte Vorrichtung, die dem Oberbegriff des Anspruches 1 entspricht, stellt daher eine Verbesserung im Vergleich zu den bekannten Vorrichtungen dar, die steife Elemente enthaltende Befestigungsmittel aufweisen, sie weist jedoch einige Nachteile auf.

Ein erster Nachteil stellt die übermäßige Größe des Oberflächenbereichs des Einfachrohrblattes dar, der von der Wirkung der Schnur betroffen ist. Man bedenke, dass in Bezug auf die Schwingungsfreiheit des Einfachrohrblattes, die optimale Situation diejenige wäre, in der das Einfachrohrblatt in nur einem Punkt am Mundstück befestigt wird. Bei der bekannten Vorrichtung ist die Schnur gemäß der Form einer Spirale angeordnet, deren einzelne Windungen sich in einer Vielzahl von Aufnahmen des aktiven Elements erstrecken, die entlang der ganzen Längsausdehnung des aktiven Elements, d.h. entlang der Längsrichtung des Mundstücks, gleichmäßig verteilt sind, sodaß der von der Wirkung der Schnur betroffene Oberflächenbereich des Einfachrohrblattes jedenfalls bemerkenswert ist. Die Tatsache, dass die Schnüre sich im Innern des aktiven Elements erstrecken, beeinträchtigt außerdem die Qualität der Endschwingungen, die in das Blasinstrument eingegeben werden.

Es ist auch unvorteilhaft, dass die Schnüre an ihren Enden an den Aufnahmen geschweißt sind, da diese Tatsache eine leichte Auswechslung der Schnur unmöglich macht. Es gibt nämlich viele unterschiedliche Arten von Blasinstrumenten und die Musiker spielen mit verschiedenen Stilen und haben unterschiedliche Meinungen über die Art mit der das Einfachrohrblatt am Mundstück befestigt werden muss, weshalb es nicht eine einzige Schnur gibt, die, in Bezug auf ihre Länge und auf das Material aus dem sie besteht, in allen Situationen befriedigend ist. Es ist deshalb denkbar, dass jeder Musiker je nach Blasinstrument oder Musikart zwischen Schnüren verschiedener Länge und verschiedener Materialien wählen möchte, aber die bekannte Vorrichtung ermöglicht diese Auswahl nicht.

Ein weiterer Nachteil besteht darin, dass es bei der bekannten Vorrichtung eine begrenzte Möglichkeit gibt, die Intensität der Zugkraft zu regulieren. Die besondere Gestaltung die für das Auflageelement gewählt wurde, nämlich rittlings oberhalb dem aktiven Element, bringt es mit sich, dass während der fortschreitenden sich vom Mundstück weg entfernenden Bewegung des aktiven Elements - die sich entfernende Bewegung ist notwendig, um die Schnur zu spannen - das aktive Element sich immer mehr an das Auflageelement nähert, weshalb das aktive Element anhalten muß, sobald es das Auflageelement berührt, und sich nicht weiter vom Mundstück entfernen kann und dies entspricht der Tatsache, das man die Zugkraft in der Schnur nicht mehr erhöhen kann.

### Darlegung der Erfindung

Der vorliegenden Erfindung liegt daher die Aufgabe zugrunde eine bekannte Vorrichtung der anfangs angegebenen Art derart zu entwickeln, dass mit dem Einfachrohrblattblasinstrument auf dem die Vorrichtung montiert ist, es möglich ist in optimaler Weise die ganze Skala der möglichen Töne zu erzeugen, wobei eine weitreichende Regulierungsmöglichkeit der Intensität der Befestigungskraft mit der das Einfachrohrblatt am Mundstück befestigt wird und die Möglichkeit jeweils jene Schnur benutzten zu dürfen, die für den Ton geeignet ist den man erzeugen möchte, gewährleistet werden sollen.

Diese Aufgabe wird von einer Vorrichtung gemäß dem Oberbegriff des Anspruchs 1 gelöst, dadurch dass eine solche Vorrichtung erfindungsgenäß zusätzlich auch die Merkmale des kennzeichnenden Teils des Anspruchs 1 aufweist.

Wenn das Auflageelement entlang besagter radialer Richtung zwischen dem aktiven Element und dem Mundstück angeordnet ist, sobald das aktive Element entlang besagte radiale Richtung besagte sich vom Mundstück entfernende Bewegung durchführt, entfernt es sich vom Auflageelement statt sich an es anzunähern, wie es in der bekannten Vorrichtung der Fall ist. Mit anderen Worten, das Auflageelement liegt nicht mehr entlang der Strecke des aktiven Elements und stellt daher kein Hindernis mehr dar, das die Bewegung des aktiven Elements einschränkt bzw. das den Verstellbereich der Intensität der Zugkraft und daher den Verstellbereich der Befestigungskraft einschränkt. Das aktive Element kann daher so weit vom Mundstück weg entfernt werden wie es notwendig ist um die Schnur in gewünschter Weise zu spannen. Dank der erfindungsgemäßen Vorrichtung ist es daher möglich in optimalerweise und je nach Bedarf das Einfachrohrblatt gegen das Mundstück zu drücken, da die Intensität der Befestigungskraft die die mindestens eine Schnur auf der aus dem Einfachrohrblatt und dem Mundstück zusammengesetzten Einheit aufbringt in weitreichender Weise innerhalb eines großen Verstellbereichs regulierbar ist, wobei aber die vorgesehene direkte Proportionalität zwischen der Regulierungsbewegung die durchgeführt wird und die Intensität der sich ergebenden Befestigungskraft die angebracht wird beibehalten wird, was eine bemerkenswerte Regulierungspräzision gewährleistet. Dies erlaubt es außerdem, eine stabile, zuverlässige und an die Anforderungen des Musikers angepasste Befestigung zu erhalten, d.h. eine bereits vorbereitete Befestigung um jeweils Töne auszustoßen die dazu neigen gedämpft zu sein, wenn der von der mindestens einen Schnur aufgebrachte Griff nicht zu stark ist, oder Töne auszustoßen die dazu neigen hell zu sein, wenn der von der mindestens einen Schnur aufgebrachte Griff sehr stark ist. Dieser große Verstellbereich, der von der erfindungsgemäßen Vorrichtung ermöglicht wird, macht die Vorrichtung an allen verschiedenen unterschiedlichen nach den verschiedenen Arten von Blasinstrumente variierenden Maße der verschiedenen unterschiedlichen Mundstücke anpassbar.

Die erfindungsgemäße Tatsache, dass die Aufnahmen des aktiven Elements auf vorspringenden Teilen des aktiven Elements angeordnet sind, die aus dem Hauptkörper des aktiven Elements auskragen und sich derart bis jenseits des Umfanges des oberen Oberflächenbereichs des Mundstücks auf dem das Auflageelement aufliegt erstrecken, dass die Projektionen besagter Aufnahmen auf dem Mundstück sich vollständig außerhalb des oberen Oberflächenbereichs des Mundstücks befinden auf dem das Auflageelement aufliegt, gewährleistet ausserdem dass wenn die mindestens eine Schnur gespannt ist, diese sich vollständig außerhalb des oberen Oberflächenbereichs des Mundstücks erstreckt auf dem das Auflageelement liegt. Dies ermöglicht eine Konzentration der von der mindestens einer Schnur aufgebrachte Befestigungswirkung in zwei begrenzten Oberfllächenbereiche des Einfachrohrblattes.

Auf dieser Weise ist die von der mindestens einen Schnur verursachte Einschränkung der Schwingungsmöglichkeiten des Einfachrohrblattes geringer als jene die bis heute mit den bekannten Vorrichtungen erreichbar war und die Schnur stört nicht die Schwingungen des Einfachrohrblattes, was die Qualität der Obertöne aus denen der Ton besteht nicht beeinträchtigt.

Dank der besonderen im Anspruch 2 vorhergesehen Anordnung der mindestens einen Schnur, kann ein besonders starker Griff aufgebracht werden, was die Zuverlässigkeit und die Stabilität der Befestigung verbessert.

Die Ansprüche von 3 bis 10 betreffen eine erste Ausführungsform der erfindungsgemäßen Vorrichtung und die Ansprüche von 11 bis 17 betreffen ein zweite Ausführungsform der erfindungsgemäßen Vorrichtungg. Mehr im Detail wird Folgendes vorgetragen.

Die in den Ansprüchen 3 und 4 beanspruchten Merkmale betreffen ein erstes mögliches Ausführungsbeispiel der Aufnahmen, das sich sowohl durch seine konstruktive Einfachheit als auch wegen seiner Wirksamkeit und Zuverlässigkeit im Miteinanderverbinden des aktiven Elements und der mindestens einen Schnur auszeichnet.

Die im Anspruch 5 beanspruchten Merkmale machen die Vorrichtung symmetrisch und erlauben somit dass die Vorrichtung in gleichmäßiger Weise am Mundstück befestigt werden kann.

Die im Anspruch 6 beanspruchten Merkmale ermöglichen es, dass die mindestens eine Schnur sich optimal erstrecken kann und erleichtern die Befestigung der Enden an den Aufnahmen des aktiven Elements.

Die im Anspruch 7 beanspruchten Merkmale machen die Vorrichtung symmetrisch und erlauben somit dass die Vorrichtung in gleichmäßiger Weise am Mundstück befestigt werden kann.

Die im Anspruch 8 beanspruchten Merkmale erleichtern die Verankerung einer der beiden Enden einer Schnur an den Aufnahmen des aktiven Elements.

Die im Anspruch 9 beanspruchten Merkmale betreffen ein mögliches Ausführungsbeispiel der Verschiebungsmittel, das sich durch seine Einfachheit, Wirtschaftlichkeit und Zuverlässigkeit auszeichnet. Ein weiterer Vorteil, der mit diesen Verschiebungsmitteln in Kombination mit dem Auflageelement erreicht wird, besteht darin, dass die von der mindestens einen Schnur aufgebrachte Befestigungskraft mittels der Schraube und des Auflageelements nur auf einem Oberflächenbereich des Mundstücks und nicht auf zwei getrennte Oberflächenbereiche des Mundstücks übertragen wird, wie es hingegen bei der bekannten Vorrichtung aus US 5,648,623 der Fall ist. Dies bringt es mit sich, dass die Schwingungen des Einfachrohrblattes auf das Mundstück übertragen werden, welches, indem es seinerseits schwingt, dazu beiträgt einen Verstärkungseffekt der Schwingungen zu schaffen, die in das Instrument eingegeben werden und das macht den Ton voller.

Die im Anspruch 10 beanspruchten Merkmale ermöglichen es die Vorrichtung zusammenzuhalten und sie optimal auf dem Mundstück zu positionieren bevor das Spannen der mindestens einen Schnur beginnt.

Im Anspruch 11 wird ein zweites mögliches Ausführungsbeispiel der Aufnahmen beansprucht, welche dazu bestimmt sind, die Abschnitte der mindestens einen Schnur aufzunehmen. Die Gestaltung dieser Aufnahmen als Rillen, deren Längsachse in Richtung Mundstücks gebogen ist, ermöglicht es, dass die Schnurabschnitte sich optimal und ohne Reibung längs der Aufnahmen erstrecken können.

In diesem Fall ist die mindestens eine Schnur zweckmäßigerweise aus einem oder zwei Schnurringe gebildet, wie in den Ansprüchen 12 und 13 beansprucht wird. Die Anwesenheit von zwei Schnurringen erleichtert die Bildung einer größeren Zahl von Befestigungswindungen.

Im Anspruch 14 ist ein Ausführungsbeispiel der Aufnahmen beansprucht, welche dazu bestimmt sind, die Enden der mindestens einen Schnur aufzunehmen. Die Gestaltung dieser Aufnahmen als L-förmige Einkerbungen die aus den Wänden der Rille herausgearbeitet worden sind und die Tatsache, dass jedes Ende der mindestens eine Schnur innerhalb eines Ringes eingeklemmt ist der mit seitlichen Vorsprünge versehenen ist, die geeignet sind sich in den Einkerbungen einzufügen, ermöglichen es die Enden der mindestens einen Schnur leicht, zuverlässig und genau zu verankern. Die im Anspruch 15 beanspruchten Merkmale betreffen ein mögliches Ausführungsbeispiel der Verschiebungsmittel, das sich durch seine Einfachheit, Wirtschaftlichkeit und Zuverlässigkeit auszeichnet.

Im Anspruch 16 beansprucht man insbesondere, dass das Auflageelement einen Querschnitt aufweist der die Form eines umgekehrten U aufweist, was die Berührungsfläche zwischen Auflageelement und Mundstück minimal macht und vermeidet, dass der Kopf der Zetrierschraube aus dem Auflageelement herausragt und das Mundstück berührt. Die Tatsache, dass das Auflageelement mit abgerundeten Enden auf dem Mundstück aufliegt, macht ausserdem das Auflageelement an die verschiedenen Krümmungen der verschiedenen im Handel üblichen Mundstücke anpassfähig.

Zuletzt werden im Anspruch 17 insbesondere gebogene Flügel beansprucht, welche die Anbringung der Vorrichtung auf das Mundstück während der Befestigungsarbeiten erleichtern. Die formschlüssige erfindungsgemäß vorgesehene Verbindung zwischen dem Auflageelement und der gebogenen Flügel ermöglicht außerdem eine leichte Montage/Demontage der gebogenen Flügel auf dem bzw. vom Auflageelement und die Entscheidung, ob die gebogenen Flügel angebracht werden sollen oder nicht und ob man diese als nützliches Zubehör benutzen will.

Weitere Vorteile und Merkmale der Erfindung werden klarer aus der folgenden Beschreibung von Ausführungsbeispielen der erfindungsgemäßen Vorrichtung hervorgehen, die rein beispielhaft und ungefähr, aber bestimmt nicht in einschränkender Weise, aufgrund der beigelegten Zeichnungen erläutert werden.

### Kurze Beschreibung der Zeichnungen

In den Zeichnungen zeigen die Figuren von 1 bis 15 eine erste Ausführungsform der erfindungsgemäßen Vorrichtung und die Figuren von 16 bis 33 zeigen eine zweite Ausführungsform der Vorrichtung. Mehr im Detail zeigen die Zeichnungen Folgendes:
die **Figuren 1** und **2** schematisch in Seitenansicht und in Draufsicht eine erste Ausführungsform der erfindungsgemäßen Vorrichtung allein;
die **Figuren 3** und **4** schematisch die Vorrichtung der Figuren 1 und 2 in einer Vorderansicht bei einer ersten Position und bei einer zweiten Position eines seiner Bestandteile, der als aktives Element bezeichnet wird;
die **Figur 5** schematisch und in perspektivischer Darstellung das was in Figur 9 dargestellt ist;
die **Figuren** von **6** bis **10** schematisch in Seitenansicht, in Rückansicht, in Vorderansicht, in Draufsicht und in Unteransicht einen Mundstückbereich auf dem, gemäß einem ersten Anwendungsbeispiel und mittels der Vorrichtung der Figuren von 1 bis 4, ein Einfachrohrblatt befestigt wurde;
die **Figuren** von **11** bis **15** schematisch in Seitenansicht, in Rückansicht, in Vorderansicht, in Draufsicht und in Unteransicht einen Mundstückbereich auf dem, gemäß einem zweiten Anwendungsbeispiel und mittels der Vorrichtung der Figuren von 1 bis 4, ein Einfachrohrblatt befestigt wurde;
die **Figuren** von **16** bis **20** schematisch eine Seitenansicht, eine Rückansicht, eine Vorderansicht, eine Draufsicht und eine Unteransicht eines Mundstücks auf dem, mittels einer zweiten Ausführungsform der erfindungsgemäßen Vorrichtung, ein Einfachrohrblatt befestigt wurde;
die **Figuren 21** und **22** schematisch und in vergrößerter Weise die Seitenansicht und die Vorderansicht der zweiten Ausführungsform der Vorrichtung aus den Figuren von 16 bis 19, wobei ausschließlich im linken Teil von jeder Figur ein Ende der mindestens einen in der jeweiligen Aufnahme verankerten Schnur dargestellt wurde;
die **Figuren 23** und **24** schematisch die Seitenansicht und die Draufsicht, die jenen der Figuren 16 und 19 entsprechen, eines Mundstücks auf dem, mittels der zweiten Ausführungsform der Vorrichtung aus den Figuren 21 und 22 und gemäß einem anderen Anwendungsbeispiel, ein Einfachrohrblatt befestigt wurde;
die **Figuren 25** und **26** schematisch die Seitenansicht und die Draufsicht, die jenen der Figuren 16 und 19 entsprechen, im Falle eines anderen Anwendungsbeispiels der zweiten Ausführungsform der Vorrichtung aus den Figuren 21 und 22;
die **Figuren 27** und **28** schematisch die Seitenansicht und die Draufsicht, die jenen der Figuren 16 und 19 entsprechen, im Falle eines weiteren Anwendungsbeispiel der Vorrichtung aus den Figuren 21 und 22,
die **Figuren** von **29** bis **31** schematisch eine Seitenansicht, eine Rückansicht und eine Draufsicht eines Mundstücks und einer abgeänderten Ausführung, die gebogene Flügeln aufweist, der zweiten Ausführungsform der Vorrichtung aus den Figuren 21 und 22;
die **Figuren 32** und **33** schematisch und in vergrößerter Weise die Seitenansicht und die Vorderansicht der Vorrichtung aus den Figuren von 29 bis 31 allein und
**die** **Figur 34** ein vergrößertes Detail von Bild 33.

### Beste Art zur Verwirklichung der Erfindung

In den Figuren sind zwei Ausführungsformen einer Vorrichtung zum Befestigen eines Einfachrohrblattes 1 am Mundstück 2 eines Einfachrohrblattblasinstruments dargestellt. Ein solches Einfachrohrblattblasinstrument ist zum Beispiel das Saxophon oder die Klarinette.

Die Befestigung des Einfachrohrblattes 1 am Mundstück 2 erfolgt dadurch dass der obere Oberflächenbereich des Einfachrohrblattes 1 gegen den unteren Oberflächenbereich des Mundstück 2 gedrückt wird. Diese beiden zwei Oberflächen sind allgemein flach.

Die Vorrichtung umfasst Befestigungsmittel, die auf dem unteren Oberflächenbereich des Einfachrohrblattes 1 eine den oberen Oberflächenbereich des Einfachrohrblattes 1 gegen den unteren Oberflächenbereich des Mundstücks 2 drückende Befestigungskraft aufbringen und mindestens eine Schnur 13;3 umfassen, die derart angeordnet ist - wie es zum Beispiel in den Figuren von 6 bis 8 und von 11 bis 13 bezüglich einer ersten Ausführungsform der Vorrichtung und in den Figuren von 16 bis 18 und auch 25, 27, 29 und 30 bezüglich einer zweiten Ausführungsform der Vorrichtung sichtbar ist - dass sie 13;3 sich mindestens entlang dem unteren Oberflächenbereich des Einfachrohrblattes 1 und entlang den seitlichen Oberflächenbereichen des Mundstücks 2 erstreckt

Die Vorrichtung umfasst auch Regulierungsmittel, welche die Intensität der Befestigungskraft regulieren und aus Mitteln zum Erzeugen einer Zugkraft verstellbarer Intensität in der mindestens einen Schnur 13;3 bestehen. Die Mittel zum Erzeugen einer Zugkraft verstellbarer Intensität in der mindestens einen Schnur 13;3 umfassen ihrerseits: ein Auflageelement 14;4, ein aktives Element 15;5 und Verschiebungsmittel 16,15c;6,5c,7.

Das Auflageelement 14;4 liegt mit einer Berührungsfläche auf dem oberen Oberflächenbereich des Mundstücks 2 auf.

In Bezug auf das aktive Element 15;5, ist es mit einer Vielzahl von Aufnahmen 15a, 15b;5a, 5b versehen und ist mittels dieser Aufnahmen 15a,15b;5a,5b mit der mindestens einen Schnur 13;3 verbunden. In den Aufnahmen 5a erstrecken sich Abschnitte 3a der mindestens einen Schnur 3, wie zum Beispiel aus den Figuren 26, 28 und 31 hervorgeht. In den Aufnahmen 15a,5b;5b sind die Enden der mindestens einen Schnur 13;3 verankert, wie zum Beispiel aus den Figuren 5, 19 und 24 hervorgeht. Hinsichtlich der Verschiebungsmittel 16,15c;6,5c,7, wirken diese sowohl mit dem Auflageelement 14;4 als auch mit dem aktiven Element 15;5 zusammen und sie wirken auf das aktive Element 15;5, um es entlang eine radiale Richtung des Mundstücks 2 in beiden Richtungen zu verschieben.

Da die Abschnitte 3a der mindestens einen Schnur 3 sich in den Aufnahmen 5a des aktiven Elements 5 erstrecken (man siehe, wie erwähnt, zum Beispiel die Figuren 26, 28 und 31) und/oder die Enden der mindestens einen Schnur 13;3 in den Aufnahmen 15a, 15b;5b des aktiven Elements 15;5 verankert sind, man siehe, wie erwähnt, zum Beispiel die Figuren 5, 19 und 24, verursacht die fortschreitende entlang besagte radiale Richtung sich vom Mundstück 2 weg entfernende Bewegung des aktiven Elements 15;5 eine gleiche fortschreitende durch Mitnahme verursachte Bewegung der Abschnitte 3a bzw. der Enden der mindestens einen Schnur 13;3 und sie erzeugt dadurch in der mindestens einen Schnur 13;3 eine Zugkraft, deren Intensität entsprechend dem Wachstum der Bewegung fortschreitend größer wird. Die Befestigungskraft welche die mindestens eine Schnur 13;3 auf das Einfachrohrblatt 1 aufbringt entspricht dieser in der mindestens einen Schnur 13;3 erzeugten Zugkraft.

Gemäß der Erfindung ist das Auflageelement 14;4 entlang besagter radialer Richtung zwischen dem aktiven Element 15;5 und dem Mundstück 2 angeordnet, wie insbesondere aus den Figuren von 1 bis 4 bezüglich der ersten Ausführungsform hervorgeht und aus den Figuren 21, 22 und 33 bezüglich der zweiten Ausführungsform hervorgeht. Diese Anordnung der beiden Elemente 14,15;4,5 ist anders als die der entsprechenden Elemente der Vorrichtung des Standes der Technik, und dank ihr entfernt sich das aktive Element 15;5 vom Auflageelement 14;4, während es 15;5 entlang die radiale Richtung die sich vom Mundstück 2 weg entfernende Bewegung durchführt - Bewegung die notwendig ist um die mindestens eine Schnur 13;3 zu spannen. In Bezug zum Beispiel auf die erste Ausführungsform der Vorrichtung, wurde in Figur 4 die Ausgangsstellung des aktiven Elements 15 dargestellt, während in Figur 3 eine mögliche versetzte Position des aktiven Elements 15 dargestellt wurde. Wie aus dem Vergleich zwischen diesen zwei Figuren hervorgeht, entfernt sich das aktive Element 15 vom Auflageelement 14, das heißt es entfernt sich vom Mundstück 2 welches unter dem Auflageelement 14 liegt (das wurde jedoch in diesen Figuren nicht dargestellt).

Die Erfindung sieht außerdem vor, wie insbesondere aus den Figuren von 1 bis 4 in Kombination mit den Figuren 6 und 11, aus den Figuren 21, 22 in Kombination mit Figur 23 oder 25 oder 27 und aus Figur 33 in Kombination mit Figur 30 hervorgeht, dass die Aufnahmen 15a,15b;5a,5b auf vorspringenden Teilen des aktiven Elements 15;5 angeordnet sind, die aus dem Hauptkörper des aktiven Elements 15;5 auskragen und sich derart bis jenseits des Umfanges des oberen Oberflächenbereichs des Mundstücks 2 auf dem das Auflageelement 14;4 aufliegt erstrecken, dass die Projektionen der Aufnahmen 15a,15b;5a,5b auf dem Mundstück 2 sich vollständig außerhalb des oberen Oberflächenbereichs des Mundstücks 2 befinden, auf dem das Auflageelement 14;4 aufliegt. Dies ermöglicht die Wirkung der mindestens einen Schnur 13;3 auf möglichst kleine Oberflächenbereiche des Einfachrohrblattes 1 zu konzentrieren und somit der idealen Situation, die eine Befestigung in nur einem Punkt vorsieht, möglichst nahe zu kommen. Zweckmäßigerweise aber nicht notwendigerweise kann sich jeder vorspringende Teil des aktiven Elements 15;5, auf dem eine Aufnahme 15a,15b;5a,5b angeordnet ist, in gegen den oberen Oberflächenbereich des Mundstücks 2 gebogener Weise erstrecken.

In den Figuren von 6 bis 10, von 16 bis 20 und von 25 bis 26, ist die mindestens eine Schnur 13;3 derart angeordnet, dass sie zusätzlich mindestens einmal vollständig um die aus dem Einfachrohrblatt 1 und dem Mundstück 2 gebildete Einheit herum aufgewickelt werden kann und auf dieser Weise mindestens eine Befestigungswindung 13b;3b bildet. Jede Befestigungswindung 13b;3b erstrekt sich in unmittelbarer Berührung mit dem Einfachrohrblatt 1 und mit dem Mundstück 2 entlang dem unteren Oberflächenbereich des Einfachrohrblattes 1 und entlang den seitlichen Oberflächenbereichen und dem oberen Oberflächenbereich des Mundstücks 2. Die Befestigungswindungen 13b;3b umschlingen die aus dem Einfachrohrblatt 1 und aus dem Mundstück 2 gebildete Einheit und der Griff den sie 13b;3b aufbringen hängt von der Zugkraft ab, mit der die mindestens eine Schnur 13;3 gespannt wird.

Erfindungsgemäß und in Bezug auf die erste Ausführungsform, besteht jede Aufnahme 15a.15b aus einem Haken und ein oder mehrere Haken 15b weist/weisen einen Vorsprung auf, der sich nach außen erstreckt. Außerdem ist auf einer ersten Seite des aktiven Elements 15 ein erstes Paar Haken 15a,15b vorhanden und auf einer zweiten der ersten Seite entgegengesetzten Seite des aktiven Elements 15 ist ein zweites Paar Haken 15a, 15b vorhanden.

Wie aus den Figuren bezüglich der ersten Ausführungsform hervorgeht, d.h. den Figuren von 1 bis 15, kann die mindestens eine Schnur 13 sowohl mit seinen Enden an die Haken 15a,15b verankert werden, als auch sich durch ihnen 15a,15b hindurch erstrecken. Außerdem kann die mindestens eine Schnur 13 auch aus zwei getrennten Schnüren 13 gebildet werden, von denen eine das Paar Haken 15a,15b besetzt, das auf besagter erster Seite des aktiven Elements 15 angeordnet ist, und die andere das Paar Haken 15a,15b besetzt, das auf besagter zweiter Seite des aktiven Elements 15 angeordnet ist. In den Figuren wurde gerade diese Möglichkeit dargestellt. Hierzu ist es zweckmäßig, dass jede Schnur 13 an einem Ende einen Ring 13c aufweist, zum Beispiel dadurch dass ein Ende in Form eines Ringes 13c geformt ist, sodaß der Ring 13c zweckmäßigerweise auf einen der Haken 15a aufgefädelt werden kann, während das andere Ende der Schnur 13 um den den Vorsprung aufweisenden Haken 15b herum geknotet wird, man siehe die Figuren von 6 bis 15.

Immer noch in Bezug auf die erste Ausführungsform, bestehen die Verschiebungsmittel aus einer Schraube 16 und aus einer durchgehenden Gewindebohrung 15c, die zusätzlich in dem aktiven Element 15 vorgesehen ist. Die Schraube 16 ist in die durchgehende Gewindebohrung 15c eingesteckt und einschraubbar ist und liegt mit ihrem Ende 16c in frei drehbarer Weise auf dem Auflageelement 14 auf, insbesondere auf dem Zentralkörper 14a des Auflageelements 14, man siehe zum Beispiel die Figuren 3 und 4.

Das Auflageelement 14 besteht aus besagtem Zentralkörper 14a, auf dem in frei drehbarer Weise die Schraube 16 aufliegt, und aus zwei an den Seiten des Zentralkörpers 14a angeordneten magnetischen seitlichen Körpern 14b. Diese magnetischen seitlichen Körper 14b wirken mit zwei vorspringenden parallelen magnetischen Körpern 15d des aktiven Element 15 zusammen, die auf seiner 15 gegen das unterliegende Auflageelement 14 gerichteten Oberfläche angeordnet sind. Die Aufgabe dieser vorspringenden parallelen magnetischen Körpern 15d besteht darin, während der Positionierung der Vorrichtung auf dem Mundstück 2 und mittels der Kraft magnetischer Anziehung, das aktive Element 15 am Tragkörper 14 verbunden zu halten, bevor man damit beginnt die mindestens eine Schnur 13 zu spannen. Diese Situation ist in Figur 4 dargestellt.

Die magnetische Kraft ist zweckmäßigerweise derart, dass man per Hand das aktive Element 15 gegenüber dem Auflageelement 14 entlang die Längsrichtung des Mundstücks 2 gleiten lassen kann, zum Beispiel zur Regulierung seiner Position.

Erfindungsgemäß und in Bezug auf die zweite Ausführungsform und wie zum Beispiel aus den Figuren 21 und 22 hervorgeht, besteht jede Aufnahme 5a zweckmäßigerweise aus einer Rille derer Längsachse gegen das Mundstück 2 gebogen ist, während jede Aufnahme 5b zweckmäßigerweise quer zur Längsachse der Rille 5a steht und aus einem L-förmigen Paar Einkerbungen besteht, von denen jede sich in der zugeordneten Wand der Rille 5a erstreckt. Wie aus den Figuren 21 und 22 in Kombination mit den Figuren 19 und 24 besonders gut hervorgeht, ist ausserdem jedes Ende der mindestens einen Schnur 3 in einem zugeordnetem Ring 8 eingeklemmt, der mit seitlichen Vorsprünge versehen ist, die geeignet sind sich in den Einkerbungen 5b einzufügen. In Figur 21 wurde der Ring 8 auch allein mit gestrichelten Linien und in einer virtuellen Position dargestellt, so dass seine Struktur gut sichtbar ist. Die Verankerung der Enden der mindestens einen Schnur 3 erfolgt mittels der Blockierung der seitlichen Vorsprünge des Ringes 8 in die Einkerbungen der Aufnahme 5b, wie auch in den Figuren von 16 bis 19 und in den Figuren 23 und 24 dargestellt ist. Das aktive Element 5 weist auch eine durchgehende Gewindebohrung 5c auf, deren Funktion man im Folgenden beschreiben wird.

Wie aus den Figuren bezüglich der zweiten Ausführungsform hervorgeht, d.h. den Figuren von 16 bis 34, kann die mindestens eine Schnur 3 aus einem Schnurring, wie in den Figuren von 29 bis 31 dargestellt ist, oder aus zwei getrennten Schnurringen, wie in den Figuren von 25 bis 28 dargestellt ist, bestehen, sie kann aber auch aus zwei getrennten mit Enden versehenen Schnüren bestehen, wie in den Figuren von 16 bis 20 und in den Figuren 23 und 24 dargestellt ist.

Immer noch in Bezug auf die zweite Ausführungsform, bestehen die Verschiebungsmittel aus einer Schraube 6, aus der durchgehenden Gewindebohrung 5c des aktiven Elements 5 und aus einer Zentrierschraube 7.

Die Schraube 6 weist in ihrem Stiel 6a eine am Ende 6c der Schraube 6 mündende Längsgewindesackbohrung 6b auf und sie 6 ist ausserdem in der durchgehenden Gewindebohrung 5c des aktiven Elements 5 eingesteckt und einschraubbar, man siehe dazu die Figuren 21 und 22.

Die Zentrierschraube 7 ist hingegen in der Längsgewindesackbohrung 6b eingeschraubt und länger als diese 6b und sie ist ausserdem in einer Durchgangsbohrung 4a des Auflageelement 4 eingesteckt. Auf dieser Weise verbindet die Zentrierschraube 7 derart die Schraube 6 und das Auflageelement 4, dass die Schraube 6 gegenüber dem Auflageelements 4 frei drehen kann, was die oben beschriebene Entfernung des aktiven Elements 5 vom Auflageelement 4 bewirkt.

Schließlich, immer noch in Bezug auf die zweite Ausführungsform der erfindungsgemäßen Vorrichtung, wurde in Figur 22 ein mögliches Ausführungsbeispiel für die Berührungsfläche dargestellt, mit der das Auflageelement 4 auf dem Mundstück 2 aufliegt. Gemäß diesem Beispiel weist das Auflageelement 4 einen Querschnitt, der die Form eines umgekehrten U aufweist, deren Seiten 4b sich quer zur Längsrichtung des Mundstücks 2 erstrecken und mit ihren Enden die Berührungsfläche bilden, mit der das Auflageelement 4 auf dem oberen Oberflächenbereich des Mundstücks 2 aufliegt. Diese Enden der Seiten 4b sind abgerundet Wie insbesondere in den Figuren von 32 bis 34 dargestellt wurde, können sich vom Auflageelement 4 und in Richtung Mundstück 2 gebogene aus einem elastischen Material hergestellte Flügel 4c erstrecken, die 4c auf dem seitlichen Oberflächenbereich des Mundstücks 2 aufliegen. Diese gebogene Flügel 4c kennzeichnen eine abgeänderte Ausführung der zweiten Ausführungsform der Vorrichtung und sind eventuell für jedes Ausführungsbeispiel vorgesehen, obwohl sie nur in den Figuren von 32 bis 34 dargestellt wurden. Jede der gebogenen Flügel 4c weist ein vergrößertes und geformtes Ende auf, mit dem sie 4c in einer entsprechenden in dem Auflageeelement 4 herausgearbeiteten Rille gleicher Formung eingefügt ist. Die Krümmung der gebogenen Flügel 4c ist kleiner als die Krümmung des seitlichen Oberflächenbereichs des Mundstücks 2 ist. Dank dieser Krümmung und ihrer Elastizität, schmiegen sich die gebogenen Flügel 4c um das Mundstück 2 herum und erleichtern dadurch die Beibehaltung in Stellung der Vorrichtung während ihrer Montage auf dem Mundstück 2.

In Bezug auf die erste Ausführungsform der Vorrichtung, d.h. jene die in den Figuren von 1 bis 15 dargestellt ist, ist die Arbeitsweise der erfindungsgemäßen Vorrichtung wie folgt.

Der erste Schritt um die Vorrichtung anzubringen, besteht im Auflegen des Auflageelements 14 mit seiner Berührungsfläche auf dem Mundstück 2. Die magnetische Anziehnungskraft hält die parallelen magnetischen Körper 15d an die magnetischen seitlichen Körpern 14b verbunden, d.h. sie hält das Auflageelement 14 und das aktive Element 15 zusammen, in dessen durchgehenden Gewindebohrung 15c die Schraube 16 eingefügt ist. Sollte eine Person Schwierigkeiten haben, das Auflageelement 14 auf dem Mundstück 2 zu halten, kann sie auf die Auflagefläche des Auflageelements 14 ein beidseitig klebendes Band anbringen, um das Auflageelement 14 vorübergehend haften zu lassen.

Danach legt man das Einfachrohrblatt 1 auf dem Mundstück 2.

Nun, in Bezug auf die Ausführungsbeispiele der Figuren, muß man die Enden von jeder Schnur 13 an dem jeweiligen Paar Haken 15a,15b verankern. Hierzu ankert man am Haken 15a das mit dem Ring versehene Ende der Schnur 13, indem man den Ring 13c auf den Haken 15a auffädelt, und am Haken 15b das Ende der Schnur 13 das ohne Ring ist, indem man dieses Ende, zum Beispiel in der in den Figuren dargestellten Weise, an dem Haken 15b knotet, wobei man auch die Anwesenheit des Vorsprungs ausnutzen kann, um den man die Schnur 13 herum führen kann. Im allgemeinen kann jedoch jede Person die Schnur derart zusammenknoten wie sie es bevorzugt.

Hinsichtlich der Bildung der eventuellen Befestigungswindungen 13b, wird es im Handel Schnüre 13 in unterschiedlichen Längen geben, weshalb all diejenigen die mindestens eine oder mehrere Befestigungswindungen 13b bilden möchten, Schnüre 13 in passender Länge kaufen können.

Nachdem die Enden der Schnüre 13 in den Haken 15a,15b verankert worden sind, spannt man die mindestens eine Schnur 13 durch Einwirkung auf den Kopf der Schraube 16, d.h. sie wird in die durchgehende Gewindebohrung 15c eingeschraubt. Die Verschraubung der Schraube 16 bewirkt die sich vom vom Mundstück 2 bzw. vom Auflageelement 14 weg entfernende Bewegung des aktiven Elements 15 und diese sich entfernende Bewegung spannt die mindestens eine Schnur 13. Wegen der Zugkraft, der sie ausgesetzt ist, bringt die mindestens eine Schnur 13 eine Befestigungskraft auf dem Einfachrohrblatt 1 auf, welche das Einfachrohrblatt gegen das Mundstück 2 blockiert.

In Bezug auf die zweite Ausführungsform der Vorrichtung, d.h. diejenige die in den Figuren von 16 bis 34 dargestellt ist, ist die Arbeitsweise wie folgt.

Es existieren minimale Unterschiede, je nachdem ob die mindestens eine Schnur 3 aus einem Schnurring, man siehe die Figuren von 29 bis 31, aus zwei getrennten Schnurringen, man siehe die Figuren von 25 bis 28, oder aus zwei getrennten Schnüren, die mit in Ringen 8 eingeklemmten Enden versehen sind, man siehe die Figuren von 16 bis 20 und die Figuren 23 und 24, besteht.

Der erste Schritt um die Vorrichtung anzubringen, besteht im Auflegen des Auflageelements 4 mit seiner Berührungsfläche auf dem Mundstück 2. Falls gebogene Flügel 4c vorgesehen sind, steckt man das Mundstück 2 zwischen den gebogenen Flügel 4c ein, die, dank ihrer Elastizität und weil ihre Krümmung kleiner als die des Mundstücks 2 ist, sich um das Mundstück 2 herum anschmiegen.

Dann legt man das Einfachrohrblatt 1 auf dem Mundstück 2.

Nun, in Bezug auf die Ausführungsbeispiele der Figuren von 16 bis 20 und der Figuren 23 und 24, d.h. jene bei denen die mindestens eine Schnur 3 mit in Ringen 8 eingeklemmten Enden versehen ist, ankert man ein Ende der mindestens einen Schnur 3 indem man die seitlichen Vorsprünge des Ringes 8 in die Einkerbungen der zugeordnten Aufnahme 5b einfügt, sodass durch Gleiten in den Einkerbungen die seitlichen Vorsprünge in den winkelförmigen Teile dieser Einkerbungen gelangen. Danach legt man, gemäß einer der in den Figuren sichtbarebn Arten, die mindestens eine Schnur 3 um die aus dem Einfachrohrblatt 1 und aus dem Mundstück 2 gebildete Einheit herum und schließlich ankert man, mit seinem Ring 8 und in seiner jeweiligen Aufnahme 5b, auch das andere Ende der mindestens einen Schnur 3.

In Bezug hingegen auf die Ausführungsbeispiele der Figuren von 25 bis 28 und von 29 bis 31, d.h. jene bei denen die mindestens eine Schnur 3 aus zwei oder aus nur einen Schnurring besteht, steckt man in jedem Schnurring 3 die Einheit ein, die aus dem Einfachrohrblatt 1 und aus dem Mundstück 2 gebildet ist, und man legt in die Rillen 5a die Abschnitte 3a jedes Schnurringes 3, die sich in der Nähe der Rillen 5a befinden. Das in den Figuren von 29 bis 31 dargestellte Anwendungsbeispiel ist das Einzige, das den Einsatz von nur einem Schnurring vorsieht und es unterscheidet sich von den anderen Beispielen dadurch, dass das aktive Element 5 im Vergleich zu den anderen Fällen um 90° gedreht ist, wie man durch einen Vergleich zwischen der Figur 31 und der Figur 19 oder der Figur 24 oder der Figur 26 oder der Figur 28 erkennen kann. In diesem Beispiel erstrecken sich die Rillen 5a entlang der Längsrichtung des Mundstücks 2 und nicht quer zu ihr, wie in den anderen Beispielen.

Hinsichtlich der Bildung der Befestigungswindungen 3b, wird es im Handel Schnüre 3 wie auch Schnurringe 3 in unterschiedlichen Längen geben, weshalb all diejenigen die mindestens eine oder mehrere Befestigungswindungen 3b bilden möchten, die Schnüre 3 oder die Schnurringe 3 in passender Länge kaufen können.

Nachdem die Schnurabschnitte 3a in die Rillen 5a positioniert wurden oder die seitlichen Vorsprünge der Ringe 8 in die L-förmige Einkerbungen eingefügt worden sind, spannt man die mindestens eine Schnur 3 durch Einwirkung auf den Kopf der Schraube 6, d.h. sie wird in die durchgehende Gewindebohrung 5c eingeschraubt. Die Verschraubung der Schraube 6 bewirkt die sich vom vom Auflageelement 4 weg entfernende Bewegung des aktiven Elements 5 und diese sich entfernende Bewegung spannt die mindestens eine Schnur 3, welche das Einfachrohrblatt 1 gegen das Mundstück 2 drückt und dabei blockiert.

## Patentansprüche

1. Vorrichtung zum Befestigen eines Einfachrohrblattes (1) an dem Mundstück (2) eines Einfachrohrblattblasinstruments, wobei die Befestigung des Einfachrohrblattes (1) am Mundstück (2) dadurch erfolgt, dass der obere Oberflächenbereich des Einfachrohrblattes (1) gegen den unteren Oberflächenbereich des Mundstück (2) gedrückt wird, umfassend:
. Befestigungsmittel, die auf dem unteren Oberflächenbereich des Einfachrohrblattes (1) eine den oberen Oberflächenbereich des Einfachrohrblattes (1) gegen den unteren Oberflächenbereich des Mundstücks (2) drückende Befestigungskraft aufbringen und mindestens eine Schnur (13;3) umfassen, die derart angeordnet ist, dass sie (13;3) sich mindestens entlang dem unteren Oberflächenbereich des Einfachrohrblattes (1) und entlang den seitlichen Oberflächenbereichen des Mundstücks (2) erstreckt, und
. Regulierungsmittel, welche die Intensität besagter Befestigungskraft regulieren und aus Mitteln zum Erzeugen einer Zugkraft verstellbarer Intensität in der mindestens einen Schnur (13;3) bestehen, wobei die Regulierungsmitteln ihrerseits umfassen:
ein Auflageelement (14;4), das mit einer Berührungsfläche auf dem oberen Oberflächenbereich des Mundstücks (2) aufliegt;
ein aktives Element (15;5), das mit einer Vielzahl von Aufnahmen (15a, 15b;5a, 5b) versehen ist, in denen (5a) sich Abschnitte (3a) der mindestens einen Schnur (3) erstrecken und / oder in denen (15a,5b;5b) die Enden der mindestens einen Schnur (13;3) verankert sind,
Verschiebungsmittel (16,15c;6, 5c, 7), die sowohl mit dem Auflageelement (14;4) als auch mit dem aktiven Element (15;5) zusammenwirken und auf das aktive Element (15;5) wirken, um es entlang eine radiale Richtung des Mundstücks (2) in beiden Richtungen zu verschieben, wobei die fortschreitende entlang besagte radiale Richtung sich vom Mundstück (2) weg entfernende Bewegung des aktiven Elements (15;5) eine gleiche fortschreitende durch Mitnahme verursachte Bewegung besagter Abschnitte (3a) bzw. besagter Enden der mindestens einen Schnur (13;3) verursacht und dadurch in der mindestens einen Schnur (13;3) eine Zugkraft erzeugt, deren Intensität entsprechend dem Wachstum der Bewegung fortschreitend größer wird, **dadurch gekennzeichnet dass** entlang besagter radialer Richtung das Auflageelement (14;4) zwischen dem aktiven Element (15;5) und dem Mundstück (2) angeordnet ist,
**dass** während das aktive Element (15;5) entlang besagte radiale Richtung besagte sich vom Mundstück (2) weg entfernende Bewegung durchführt es (15;5) sich vom Auflageelement (14;4) entfernt, und
**dass** besagte Aufnahmen (15a,15b;5a,5b) auf vorspringenden Teilen des aktiven Elements (15;5) angeordnet sind, die aus dem Hauptkörper des aktiven Elements (15;5) auskragen und sich derart bis jenseits des Umfanges des oberen Oberflächenbereichs des Mundstücks (2) auf dem das Auflageelement (14;4) aufliegt erstrecken, dass die Projektionen besagter Aufnahmen (15a,15b;5a,5b) auf dem Mundstück (2) sich vollständig außerhalb des oberen Oberflächenbereichs des Mundstücks (2) befinden, auf dem das Auflageelement (14;4) aufliegt.

2. Vorrichtung nach Anspruch 1, **dadurch gekennzeichnet dass** die mindestens eine Schnur (13;3) derart angeordnet ist, dass sie mindestens einmal vollständig um die aus dem Einfachrohrblatt (1) und dem Mundstück (2) gebildete Einheit herum aufgewickelt ist und auf dieser Weise mindestens eine Befestigungswindung (13b;3b) bildet, die (13b;3b) sich in unmittelbarer Berührung mit dem Einfachrohrblatt (1) und mit dem Mundstück (2) entlang dem unteren Oberflächenbereich des Einfachrohrblattes (1) und entlang den seitlichen Oberflächenbereichen und dem oberen Oberflächenbereich des Mundstücks (2) erstreckt.

3. Vorrichtung nach Anspruch 1 oder 2, **dadurch gekennzeichnet dass** jede Aufnahme (15a,15b) aus einem Haken besteht.

4. Vorrichtung nach Anspruch 3, **dadurch gekennzeichnet dass** ein oder mehrere Haken (15a,15b) einen Vorsprung aufweist / aufweisen, der sich nach außen erstreckt.

5. Vorrichtung nach Anspruch 3 oder 4, **dadurch gekennzeichnet dass** auf einer ersten Seite des aktiven Elements (15) ein erstes Paar Haken (15a,15b) vorhanden ist und auf einer zweiten der ersten Seite entgegengesetzten Seite des aktiven Elements (15) ein zweites Paar Haken (15a,15b) vorhanden ist.

6. Vorrichtung nach einem der Ansprüche von 3 bis **5, dadurch gekennzeichnet dass** jeder vorspringende Teil des aktiven Elements (15), auf dem ein Haken (15a,15b) angeordnet ist, sich in gegen den oberen Oberflächenbereich des Mundstücks (2) gebogener Weise erstreckt.

7. Vorrichtung nach einem der Ansprüche von 3 bis 6, **dadurch gekennzeichnet dass** die mindestens eine Schnur (13) aus zwei Schnüren gebildet ist, von denen eine das Paar Haken (15a,15b) besetzt, das auf besagter erster Seite des aktiven Elements (15) angeordnet ist, und die andere das Paar Haken (15a,15b) besetzt, das auf besagter zweiter Seite des aktiven Elements (15) angeordnet ist.

8. Vorrichtung nach Anspruch 7, **dadurch gekennzeichnet dass** jede Schnur (13) an einem Ende einen Ring (13c) aufweist.

9. Vorrichtung nach einem der vorhergehenden Ansprüche, **dadurch gekennzeichnet dass** die Verschiebungsmittel aus einer Schraube (16) und aus einer durchgehenden Gewindebohrung (15c) bestehen, die zusätzlich in dem aktiven Element (15) vorgesehen ist, wobei die Schraube (16) in die durchgehende Gewindegbohrung (15c) eingesteckt und einschraubbar ist und mit ihrem Ende (16c) in frei drehbarer Weise auf dem Auflageelement (14) aufliegt.

10. Vorrichtung nach Anspruch 9 **dadurch gekennzeichnet dass** das Auflageelement (14) aus einem Zentralkörper (14a), auf dem in frei drehbarer Weise die Schraube (16) aufliegt, und aus zwei an den Seiten des Zentralkörpers (14a) angeordneten magnetischen seitlichen Körpern (14b) und dass das aktive Element (15) auf seiner gegen das unterliegende Auflageelement (14) gerichteten Oberfläche zwei vorspringende parallele magnetische Körper (15d) aufweist.

11. Vorrichtung nach Anspruch 1 oder 2, **dadurch gekennzeichnet dass** jede Aufnahme (5a) aus einer Rille besteht, deren Längsachse gegen den oberen Oberflächenbereich des Mundstücks (2) gebogen ist.

12. Vorrichtung nach Anspruch 11, **dadurch gekennzeichnet dass** die mindestens eine Schnur (3) aus einem Schnurring besteht.

13. Vorrichtung nach Anspruch 11, **dadurch gekennzeichnet dass** die mindestens eine Schnur (3) aus zwei Schnurringen besteht.

14. Vorrichtung nach Anspruch 11, **dadurch gekennzeichnet dass** jede Aufnahme (5b) quer zur Längsachse der Rille (5a) steht und aus einem Paar Einkerbungen besteht, von denen jede L-förmig ist und sich in der zugeordneten Wand der Rille (5a) erstreckt, und dass jedes Ende der mindestens einen Schnur (3) in einem zugeordneten Ring (8) eingeklemmt ist, der mit seitlichen Vorsprüngen versehen ist, die geeignet sind sich in den Einkerbungen einzufügen, sobald der Ring (8) in der Aufnahme (5b) ist.

15. Vorrichtung nach einem der Ansprüche von 11 bis 14, **dadurch gekennzeichnet dass** die Verschiebungsmittel (6,5c,7) aus einer Schraube (6), die in ihrem Stiel (6a) eine am Ende (6c) der Schraube (6) mündende Längsgewindesackbohrung (6b) aufweist, aus einer durchgehenden zusätzlich in dem aktiven Element (5) vorgesehenen Gewindebohrung (5c) und aus einer Zentrierschraube (7), die in der Längsgewindesackbohrung (6b) eingeschraubt und länger als diese (6b) ist, bestehen, wobei die Schraube (6) in der durchgehenden Gewindebohrung (5c) eingesteckt und einschraubbar ist und die Zentrierschraube (7) in einer zusätzlich in dem Auflageelement (4) vorgesehenen Durchgangsbohrung (4a) eingesteckt ist, wodurch die Zentrierschraube (7) derart die Schraube (6) und das Auflageelement (4) verbindet, dass die Schraube (6) gegenüber dem Auflageelements (4) frei drehen kann.

16. Vorrichtung nach einem der Ansprüche von 11 bis 15, **dadurch gekennzeichnet dass** das Auflageelement (4) einen Querschnitt aufweist der die Form eines umgekehrten U aufweist, deren Seiten (4b) sich quer zur Längsrichtung des Mundstücks (2) erstrecken und mit ihren Enden die Berührungsfläche bilden, mit der das Auflageelement (4) auf dem oberen Oberflächenbereich des Mundstücks aufliegt, wobei besagte Enden der Seiten (4b) abgerundet sind.

17. Vorrichtung nach einem der Ansprüche von 11 bis 16, **dadurch gekennzeichnet dass** sich vom Auflageelement (4) und in Richtung auf das Mundstück (2) gebogene aus einem elastischen Material hergestellte Flügel (4c) erstrecken, die (4c) auf dem seitlichen Oberflächenbereich des Mundstücks (2) aufliegen, wobei jede der gebogenen Flügel ein vergrößertes und geformtes Ende aufweist, mit dem sie (4c) in einer entsprechenden in dem Auflageeelement (4) herausgearbeiteten Rille gleicher Formung eingefügt sind und wobei die Krümmung der gebogenen Flügel (4c) kleiner als die Krümmung des seitlichen Oberflächenbereichs des Mundstücks (2) ist.

## Claims

1. Device for fastening a simple reed (1) to the mouthpiece (2) of a wind instrument with a simple reed, the fastening of the simple reed (1) to the mouthpiece (2) occurring due to the fact that the upper portion of surface of the simple reed (1) is pressed against the lower portion of surface of the mouthpiece (2), comprising:
▪ fastening means, which exert on the lower portion of surface of the simple reed (1) a fastening force that presses the upper portion of surface of the simple reed (1) against the lower portion of surface of the mouthpiece (2) and comprise at least one cord (13;3), which is arranged in such a way that it (13;3) extends at least along the lower portion of surface of the simple reed (1) and along the side portions of surface of the mouthpiece (2) and
▪ adjusting means, which adjust the intensity of said fastening force, and which consist of means for generating in the at least one cord (13;3) a tractive force of adjustable intensity and comprise in their turn:
a resting element (14;4), which rests with a contact surface on the upper portion of surface of the mouthpiece (2);
an active element (15;5) which is provided with a plurality of seats (15a,15b;5a,5b), in which (5a) some sections (3a) of the at least one cord (3) extend and/or in which (15a,5b;5b) the ends of the at least one cord (13;3) are anchored,
shifting means (16,15c;6,5c,7), which interact both with the resting element (14;4) and with the active element (15;5) and act on the active element (15;5) to shift it in both senses along a radial direction of the mouthpiece (2), the progressive shifting of the active element (15;5) along said radial direction and moving away from the mouthpiece (2) causing an identical progressive shifting by pulling of said sections (3a) respectively of said ends of the at least one cord (13;3) and generating by effect of this in the at least one cord (13;3) a tractive force, whose intensity grows progressively in proportion to the increase in the shifting **characterised**
**in that** the resting element (14;4) is placed, along said radial direction, between the active element (15;5) and the mouthpiece (2), **in that,** when the active element (15;5) performs along said radial direction said shifting moving away from the mouthpiece (2), it (15;5) moves away from the resting element (14;4) and
**in that** said seats (15a,15b;5a,5b) are placed on some protruding portions of the active element (15;5), which protrude in an overhanging way from the main body of the active element (15;5) and extend in such a way beyond the perimeter of the upper portion of surface of the mouthpiece (2) on which the resting element (14;4) rests that the projections of said seats (15a,15b;5a,5b) on the mouthpiece (2) lie completely outside the upper portion of surface of the mouthpiece (2) on which the resting element (14;4) rests.

2. Device according to claim 1, **characterised in that** the at least one cord (13;3) is arranged in such a way that it completely winds at least once around the assembly made up of the simple reed (1) and of the mouthpiece (2) and forms at least one fastening coil (13b;3b), which (13b;3b) extends along the lower portion of surface of the simple reed (1) and along the side portions of surface and the upper portion of surface of the mouthpiece (2) in direct contact with it (1) and with it (2).

3. Device according to claim 1 or 2, **characterised in that** each seat (15a,15b) is made up of a hook.

4. Device according to claim 3, **characterised in that** one or more hooks (15a,15b) have a protuberance that extends outwards from it/them.

5. Device according to claim 3 or 4, **characterised in that** on a first side of the active element (15) there is a first pair of hooks (15a,15b) and on a second side, opposite the first, of the active element (15) there is a second pair of hooks (15a,15b).

6. Device according to one of claims 3 to 5, **characterised in that** each protruding portion of the active element (15) on which a hook (15a,15b) is arranged extends in a bent way towards the upper portion of surface of the mouthpiece (2).

7. Device according to one of claims 3 to 6, **characterised in that** the at least one cord (13) is made up of two cords, of which one engages the pair of hooks (15a,15b) arranged on said first side of the active element (15) and the other engages the pair of hooks (15a,15b) arranged on said second side of the active element (15).

8. Device according to claim 7, **characterised in that** each cord (13) has a ring (13c) at one end.

9. Device according to one of the previous claims, **characterised in that** the shifting means are made up of a threaded screw (16) and of a threaded through-hole (15c) provided in addition to the active element (15), the threaded screw (16) being inserted and screwable in the threaded through-hole (15c) and resting with its end (16c) in a freely rotatable way on the resting element (14).

10. Device according to claim 9, **characterised in that** the resting element (14) is made up of a central body (14a) on which the threaded screw (16) rests in a freely rotatable way and of two magnetic side bodies (14b) placed on the sides of the central body (14a) and **in that** the active element (15) has on its surface facing the underlying resting element (14) two parallel and magnetic protruding bodies (15d).

11. Device according to claim 1 or 2, **characterised in that** each seat (5a) is made up of a groove whose longitudinal axis is curved towards the upper portion of surface of the mouthpiece (2).

12. Device according to claim 11, **characterised in that** the at least one cord (3) is made up of a loop of cord.

13. Device according to claim 11, **characterised in that** the at least one cord (3) is made up of two loops of cord.

14. Device according to claim 11, **characterised in that** each seat (5b) is transversal to the longitudinal axis of the groove (5a) and is made up of a couple of notches, each of them is L shaped and extends in the respective wall of the groove (5a) and **in that** each end of the at least one cord (3) is clamped in a respective ring (8) that is provided with side projections, which are able to insert themselves in the notches when the ring (8) is in the seat (5b).

15. Device according to any of the claims 11 to 14, **characterised in that** the shifting means (6,5c,7) are made up of a threaded screw (6), which has in its shank (6a) a longitudinal threaded blind hole (6b) that comes out at the end (6c) of it (6), of a threaded through-hole (5c) additionally provided in the active element (5) and of a centring screw (7), which is screwed in the longitudinal threaded blind hole (6b) and is longer than the latter (6b), the threaded screw (6) being inserted and screwable in the threaded through-hole (5c) and the centring screw (7) being inserted in a through-hole (4a) additionally provided in the resting element (4), therefore the centring screw (7) joins the threaded screw (6) and the resting element (4) in such a way that the threaded screw (6) can rotate freely with respect to the resting element (4).

16. Device according to any of the claims 11 to 15, **characterised in that** the resting element (4) has an upside-down U shaped transverse section, whose sides (4b) extend transversely to the longitudinal direction of the mouthpiece (2) and form with their ends the contact surface with which the resting element (4) rests on the upper portion of surface of the mouthpiece, said ends of the sides (4b) being rounded.

17. Device according to any of the claims 11 to 16, **characterised in that** from the resting element (4) some curved wings (4c), which are made of an elastic material, extend towards the mouthpiece (2) and rest on the side portion of surface of the mouthpiece (2), each of them (4c) having an enlarged and shaped end with which is inserted in a corresponding groove having the same shape obtained in the resting element (4), the curvature of the curved wings (4c) being smaller of the curvature of the side portion of surface of the mouthpiece (2).

## Revendications

1. Dispositif pour fixer une anche simple (1) à l'embouchure (2) d'un instrument à vent à anche simple, le fixage de l'anche simple (1) à l'embouchure (2) se produisant par le fait que la portion supérieure de surface de l'anche simple (1) est pressée contre la portion inférieure de surface de l'embouchure (2), comprenant:
. des moyens de fixage, lesquels exercent sur la portion inférieure de surface de l'anche simple (1) une force de fixage qui presse la portion supérieure de surface de l'anche simple (1) contre la portion inférieure de surface de l'embouchure (2) et comprennent au moins une corde (13;3), laquelle est disposée de manière que celle-ci (13;3) s'étend au moins le long de la portion inférieure de surface de l'anche simple (1) et le long des portions latérales de surface de l'embouchure (2) et
. des moyens de régulation, lesquels règlent l'intensité de ladite force de fixage, consistent en des moyens pour générer dans l'au moins une corde (13;3) une force de traction ayant une intensité réglable et comprennent à leur tour:
un élément d'appui (14;4), lequel appuie avec une surface de contact sur la portion supérieure de surface de l'embouchure (2);
un élément actif (15;5) qui est pourvu d'une pluralité de sièges (15a,15b;5a,5b), dans lesquels (5a) s'étendent des parties (3a) de l'au moins une corde (3) et/ou dans lesquels (15a,5b;5b) les extrémités de l'au moins une corde (13;3) sont fixées,
des moyens de déplacement (16,15c;6,5c,7), lesquels interagissent soit avec l'élément d'appui (14;4) soit avec l'élément actif (15;5) et agissent sur l'élément actif (15;5) pour le déplacer dans les deux directions le long d'une direction radiale de l'embouchure (2), le déplacement progressif de l'élément actif (15;5) le long de ladite direction radiale et en éloignement de l'embouchure (2) causant un même déplacement progressif par entraînement desdites parties (3a) respectivement desdites extrémités de l'au moins une corde (13;3) et générant par effet de cela dans l'au moins une corde (13;3) une force de traction, dont l'intensité augmente progressivement en proportion de l'augmentation du déplacement, **caractérisé en ce**
**que** l'élément d'appui (14;4) est disposé, le long de ladite direction radiale, entre l'élément actif (15;5) et l'embouchure (2),
**que** lorsque l'élément actif (15;5) effectue le long de ladite direction radiale ledit déplacement en éloignement de l'embouchure (2) il (15;5) s'éloigne de l'élément d'appui (14;4) et
**que** lesdits sièges (15a,15b;5a,5b) sont disposés sur des portions saillantes de l'élément actif (15;5), lesquelles sortent en saillie du corps principal de l'élément actif (15;5) et s'étendent de telle manière au-delà du périmètre de la portion supérieure de surface de l'embouchure (2) sur laquelle appuie l'élément d'appui (14;4), que les projections desdits sièges (15a,15b;5a,5b) sur l'embouchure (2) sont situées complètement à l'extérieur de la portion supérieure de surface de l'embouchure (2) sur laquelle appuie l'élément d'appui (14;4).

2. Dispositif selon la revendication 1, **caractérisé en ce que** l'au moins une corde (13;3) est disposée de manière, qu'elle enveloppe complètement au moins une fois l'ensemble formé par l'anche simple (1) et par l'embouchure (2) et forme au moins une spire de fixage (13b;3b), laquelle (13b;3b) s'étend le long de la portion inférieure de surface de l'anche simple (1) et le long des portions latérales de surface et de la portion supérieure de surface de l'embouchure (2) en contact direct avec cela (1) et avec cela (2).

3. Dispositif selon la revendication 1 ou 2, **caractérisé en ce que** chaque siège (15a,15b) est formé par un crochet.

4. Dispositif selon la revendication 3, **caractérisé en ce que** l'un ou plusieurs crochets (15a,15b) a/ont une protubérance qui s'étend vers son extérieur.

5. Dispositif selon la revendication 3 ou 4, **caractérisé en ce que** sur un premier côté de l'élément actif (15) il y a un premier couple de crochets (15a,15b) et sur un deuxième côté, opposé au premier, de l'élément actif (15) il y a un deuxième couple de crochets (15a,15b).

6. Dispositif selon l'une des revendications 3 à 5, **caractérisé en ce que** chaque portion saillante de l'élément actif (15) sur laquelle est disposé un crochet (15a,15b) s'étend de manière courbée vers la portion supérieure de surface de l'embouchure (2).

7. Dispositif selon l'une des revendications 3 à 6, **caractérisé en ce que** l'au moins une corde (13) est formée par deux cordes, l'une desquelles engage le couple de crochets (15a,15b) disposé sur ledit premier côté de l'élément actif (15) et l'autre engage le couple de crochets (15a,15b) disposé sur ledit deuxième côté de l'élément actif (15).

8. Dispositif selon la revendication 7, **caractérisé en ce que** chaque corde (13) a un anneau (13c) à une extrémité.

9. Dispositif selon l'une des revendications précédentes **caractérisé en ce que** les moyens de déplacement consistent en une vis filetée (16) et en un trou débouchant taraudé (15c) prévu de plus dans l'élément actif (15), la vis filetée (16) étant insérée et vissable dans le trou débouchant taraudé (15c) et appuyant avec son extrémité (16c) de manière librement rotative sur l'élément d'appui (14).

10. Dispositif selon la revendication 9 **caractérisé en ce que** l'élément d'appui (14) consiste en un corps central (14a) sur lequel appuie de manière librement rotative la vis filetée (16) et en deux corps latéraux magnétiques (14b) disposés aux côtés du corps central (14a) et que l'élément actif (15) a sur sa surface tournée vers l'élément d'appui sous-jacent (14) deux corps saillants parallèles et magnétiques (15d).

11. Dispositif selon la revendication 1 ou 2, **caractérisé en ce que** chaque siège (5a) est formé par une gorge, dont l'axe longitudinal est courbé vers la portion supérieure de surface de l'embouchure (2).

12. Dispositif selon la revendication 11, **caractérisé en ce que** l'au moins une corde (3) est formée par un anneau de corde.

13. Dispositif selon la revendication 11, **caractérisé en ce que** l'au moins une corde (3) est formée par deux anneaux de corde.

14. Dispositif selon la revendication 11, **caractérisé en ce que** chaque siège (5b) est transversal à l'axe longitudinal de la gorge (5a) et est formé par un couple d'entailles, chacune desquelles est en forme de L et s'étend dans la paroi respective de la gorge (5a) et que chaque extrémité de l'au moins une corde (3) est serrée en un anneau respectif (8) pourvu de saillies latérales, lesquelles sont destinées à s'insérer dans les entailles lorsque l'anneau (8) est dans le siège (5b).

15. Dispositif selon l'une des revendications 11 à 14, **caractérisé en ce que** les moyens de déplacement (6,5c,7) consistent en une vis filetée (6), laquelle a dans sa tige (6a) un trou borgne taraudé longitudinal (6b) qui débouche à l'extrémité (6c) de celle-ci (6), en un trou débouchant taraudé (5c) prévu de plus dans l'élément actif (5) et en une vis de centrage (7), laquelle est vissée dans le trou borgne fileté longitudinal (6b) et est plus longue de celui-ci (6b), la vis filetée (6) étant insérée et vissable dans le trou débouchant taraudé (5c) et la vis de centrage (7) étant insérée dans un trou débouchant (4a) prévu de plus dans l'élément d'appui (4), par conséquent la vis de centrage (7) unit de telle façon la vis filetée (6) et l'élément d'appui (4) que la vis filetée (6) peut tourner librement par rapport à l'élément d'appui (4).

16. Dispositif selon l'une des revendications 11 à 15, **caractérisé en ce que** l'élément d'appui (4) a une section transversale en forme d'une U renversée, dont les côtés (4b) s'étendent transversalement à la direction longitudinale de l'embouchure (2) et forment avec leurs extrémités la surface de contact avec laquelle l'élément d'appui (4) appuie sur la portion supérieure de surface de l'embouchure, lesdites extrémités des côtés (4b) étant arrondies.

17. Dispositif selon l'une des revendications 11 à 16, **caractérisé en ce qu'**à partir de l'élément d'appui (4) des ailes courbes (4c) s'étendent vers l'embouchure (2) réalisées en un matériau élastique, lesquelles (4c) appuient sur la portion latérale de surface de l'embouchure (2) et ont chacune une extrémité grossie et façonnée, avec laquelle elles (4c) sont insérées dans une rainure correspondante ayant le même façonnage obtenue dans l'élément d'appui (4), la courbure des ailes courbes (4c) étant inférieure à la courbure de la portion latérale de surface de l'embouchure (2).
